# EUROPÄISCHE PATENTSCHRIFT

(11) **EP 3 302 822 B1**
(45) Veröffentlichungstag und Bekanntmachung des Hinweises auf die Patenterteilung: **12.02.2020**
(21) Anmeldenummer: 16725498.6
(22) Anmeldetag: 24.05.2016
(51) Int. Cl.: B05B 15/00

(54) **BESCHICHTUNGSVORRICHTUNG MIT EINEM VERLÄNGERUNGSMITTEL**
COATING APPARATUS HAVING EXTENSION MEANS
DISPOSITIF D'ENDUCTION ÉQUIPÉ D'UN MOYEN DE PROLONGEMENT

(30) Priorität: 26.05.2015 DE 102015209616
(43) Veröffentlichungstag der Anmeldung: 11.04.2018
(73) Patentinhaber: Josef Schiele OHG, 56651 Niederzissen (DE)
(72) Erfinder: SCHIELE, Stefan, 56651 Niederzissen (DE)
(74) Vertreter: Wolff, Felix
(86) Internationale Anmeldenummer: PCT/EP2016/061668
(87) Internationale Veröffentlichungsnummer: WO 2016/188990

(56) Entgegenhaltungen:
- WO-A1-2014/032749
- DE-A1- 1 937 847
- DE-U1- 20 317 379
- JP-A- 2011 147 897
- US-A1- 2006 292 295

## Beschreibung

Die vorliegende Erfindung betrifft eine Beschichtungsvorrichtung mit einer Transportvorrichtung, die ein Werkstück und/oder ein flächiges Profil entlang eines Beschichtungskopfs in einer Transportrichtung transportiert, der die Kante des Werkstücks und/oder das flächige Profil mit einer Beschichtung versieht.

Derartige Beschichtungsvorrichtungen sind aus dem Stand der Technik bekannt. Siehe hierzu JP2011147897. Bei diesen Beschichtungsvorrichtungen wird ein Werkstück relativ zu einem Beschichtungskopf transportiert, der eine Kante des Werkstücks mit einer Beschichtung, beispielsweise einer Lackierung, insbesondere einer Wasserlackierung versieht. Bei der Beschichtung kann es sich aber auch um einen strahlungshärtenden Lack handeln. Bei den Beschichtungsköpfen der hiesigen Anmelderin liegt an dem Beschichtungskopf zusätzlich ein Unterdruck im Vergleich zum Umgebungsdruck an, durch den ein Luftstrom in den Beschichtungskopf eingesaugt wird, durch den die Schichtdicke der Beschichtung reguliert wird und zu viel aufgetragenes Beschichtungsmaterial wieder abgetragen wird. Die Beschichtungsvorrichtungen aus dem Stand der Technik haben jedoch den Nachteil, dass an den Ecken der Werkstücke Lackanhäufungen und/oder Fehlstehlen auftreten können.

Es war deshalb die Aufgabe der vorliegenden Erfindung eine Beschichtungsvorrichtung zur Verfügung zu stellen, die die Nachteile des Standes der Technik nicht aufweist.

Gelöst wird die Aufgabe mit einer Beschichtungsvorrichtung mit einer Transportvorrichtung, die ein Werkstück und/oder ein vorzugsweise flächiges Profil entlang eines Beschichtungskopfs in einer Transportrichtung transportiert, der die Kante eines Werkstücks und/oder das Profil mit einer Beschichtung versieht, wobei die Beschichtungsvorrichtung mindestens ein Verlängerungsmittel aufweist, das die zu beschichtende Kante und/oder das Profil in und/oder entgegen der Transportrichtung reversibel verlängert.

Die zu diesem Gegenstand der vorliegenden Erfindung gemachten Ausführungen gelten für das erfindungsgemäße Verfahren gleichermaßen und umgekehrt.

Die vorliegende Erfindung betrifft eine Beschichtungsvorrichtung, die beispielsweise einen Lack, insbesondere einen wasserbasierten Lack und/oder einen strahlungshärtenden Lack, auf einen Teil der Umlaufkante eines Werkstücks oder und/oder auf ein flächiges Profil aufträgt. Das Werkstück/Profil kann aus Holz, Metall Kunststoff oder einer Kombination aus diesen Werkstoffen gefertigt sein. Das Werkstück/Profil kann beispielsweise rechteckig oder quadratisch geformt sein. Insbesondere das Werkstück ist vorzugsweise plattenartig vorgesehen, d.h. eine Dimension ist wesentlich kleiner als die beiden anderen. Immer wird zumindest ein Teil der Umlaufkante des Werkstücks, in der Regel eine Seite der Umlaufkante, beschichtet. Bei dem Profil kann es sich beispielsweise um ein Rahmenteil eines Fensters oder einer Tür oder um eine Küchenfront handeln. In jedem Fall ist es wichtig, dass die Beschichtung gleichmäßig vorgesehen wird, insbesondere dass keine Lacklinsen oder Fehlstellen vorhanden sind.

Die Beschichtungsvorrichtung weist erfindungsgemäß einen Beschichtungskopf oder eine Applikationskammer auf, durch den/die der Lackauftrag erfolgt, wobei beim Beschichten zwischen dem Auftragskopf und dem Werkstück/Profil eine Relativbewegung vorhanden ist. Vorzugsweise ist der Beschichtungskopf oder die Applikationskammer ortsfest und das Werkstück/Profil bewegt sich in einer insbesondere linearen Transportrichtung relativ zu dem Beschichtungskopf, wobei die Bewegung des Werkstücks/Profils beim Beschichten kontinuierlich oder diskontinuierlich sein kann. Beim Transport des Werkstücks wird die Beschichtung auf die Kante des Werkstücks aufgetragen. Bei dem Profil wird in der Regel eine Seite teilweise oder vollständig beschichtet. Weiterhin bevorzugt wird die Schichtdicke, mit der der Lack auf das Werkstück/Profil aufgetragen wird durch einen Luftstrom reguliert, der überschüssigen Lack von dem Werkstück/Profil wieder entfernt und/oder gleichmäßig auf dem Werkstück/Profil verteilt. Dieser Luftstrom wird vorzugsweise dadurch erzeugt, dass an den Beschichtungskopf oder die Applikationskammer ein Unterdruck angelegt wird, mit dem Luft durch einen Spalt zwischen dem Werkstück/Profil und dem Beschichtungskopf oder die Applikationskammer gesaugt wird, der überschüssigen Lack von dem Werkstück/Profil abstreift.

Vorzugsweise wird dieser Luftstrom stromabwärts von dem Beschichtungskopf oder der Applikationskammer einem Abscheidesystem zugeführt, das die Lackbestandteile zumindest teilweise, vorzugsweise nahezu vollständig, aus dem Luftstrom entfernt.

Nach dem Beschichten wird das Beschichtungsmittel getrocknet. Dies kann beispielsweise unter Zufuhr von Wärme und/oder Strahlung, beispielsweise mittels eines IR- oder UV-Strahlers erfolgen.

Erfindungsgemäß weist die Beschichtungsvorrichtung mindestens ein Verlängerungsmittel auf, das die zu beschichtende Kante oder das Profil in und/oder entgegen der Transportrichtung reversibel verlängert.

Das Verlängerungsmittel wird vor und/oder beim Eintritt des Werkstücks/Profils mit diesem in Kontakt gebracht und passiert mit diesem gemeinsam den Beschichtungskopf. Das Verlängerungsmittel verlängert die zu beschichtende Kante oder das Profil in der Transportrichtung des Werkstücks/Profils durch den Beschichtungskopf. Bezogen auf die Transportrichtung des Werkstücks kann demnach ein Verlängerungsmittel vor und/oder nach der zu beschichtenden Kante oder des Profils vorgesehen sein.

Vorzugsweise verlängert das Verlängerungsmittel die zu beschichtende Kante oder das Profil formgleich, d.h. es weist vorzugsweise zumindest im Kontaktbereich mit dem Werkstück/Profil die gleiche Breite und/oder die gleiche Kontur wie die zu beschichtende Kante oder das Profil auf. Ist der Teil der zu beschichtenden Umlaufkante oder des Profils beispielsweise konvex, ist der Teil des Verlängerungsmittels, der sich an die zu beschichtende Kante anschließt ebenfalls konvex und weist zumindest annähernd dieselbe Krümmung auf wie die zu beschichtende Kante oder das Profil. Analoges gilt beispielsweise für eine Kante oder ein Profil mit einer konkaven oder eine geraden Form. Vorzugsweise ist zwischen der Verlängerung und dem Werkstück/Profil ein möglichst geringer, insbesondere kein Spalt vorhanden.

Vorzugsweise ist jedes Verlängerungsmittel austauschbar an der Beschichtungsvorrichtung vorgesehen, so dass es bei einem Wechsel der Form der zu beschichtenden Werkstücke/Profile und/oder bei einem Wechsel der Form der zu beschichtenden Kante oder des Profils ebenfalls ausgewechselt werden kann.

Vorzugsweise bewegt sich das Verlängerungsmittel zumindest zeitweise, insbesondere während des Beschichtungsvorgangs, mit derselben Geschwindigkeit und in derselben Richtung wie das Werkstück/Profil. Vorzugsweise wird das Verlängerungsmittel vor dem Kontakt mit dem Werkstück/Profil so beschleunigt oder abgebremst, dass es mit dem sich insbesondere bewegenden Werkstück/Profil in Kontakt kommt. Sobald ein Kontakt zwischen Verlängerungsmittel und dem Werkstück/Profil vorliegt, wird es insbesondere beim Beschichten vorzugsweise mit derselben Geschwindigkeit und besonders bevorzugt in derselben Richtung wie das Werkstück/Profil bewegt. Nachdem die verlängerte Ecke des Werkstücks/Profils und/oder das Verlängerungsmittel den Beschichtungskopf verlassen hat, wird dieses wieder relativ zu dem Werkstück/Profil beschleunigt oder abgebremst und/oder verändert so seine Bewegungsrichtung, dass sich der Kontakt zwischen dem Verlängerungsmittel und dem Werkstück/Profil wieder löst.

Vorzugsweise liegt das Verlängerungsmittel zumindest im Eckbereich der zu beschichtenden Kante oder des Profils bündig an der Kante bzw. dem Profil an. Vorzugsweise verjüngt sich das Verlängerungsmittel ausgehend von dem Kontaktbereich zwischen dem Werkstück/Profil und dem Verlängerungsmittel in oder gegen die Transportrichtung des Werkstücks, d.h. der Abstand zwischen der Anschlusskante der Verlängerung an das Werkstück/Profil und dem Beschichtungskopf vergrößert sich mit zunehmendem Abstand von dem jeweiligen Eckbereich der zu beschichtenden Kante bzw. der Beschichtungsfläche des Profils, parallel zur Bewegungsrichtung des Werkstücks/Profils.

Gemäß einer bevorzugten Ausführungsform der vorliegenden Erfindung besteht das Verlängerungsmittel aus einem Werkstoff und/oder ist es mit einer Beschichtung versehen, auf der das Beschichtungsmittel im Vergleich zu dem Werkstück/Profil vermindert haftet. Dadurch kann die Beschichtung, die zwangsläufig auch auf Teile des Verlängerungsmittels aufgetragen wird, leichter wieder entfernt werden.

Alternativ oder zusätzlich kann, insbesondere bei einem wasserlöslichen Beschichtungsmittel das Verlängerungsmittel insbesondere auf oder unter den Taupunkt der umgebenden Luft gekühlt werden. Dadurch trocknet das Beschichtungsmittel nicht auf dem Verlängerungsmittel und kann vergleichsweise einfach entfernt werden.

Vorzugsweise weist die Beschichtungsvorrichtung eine Reinigung für das Verlängerungsmittel auf, die Beschichtungsmittel von dem Verlängerungsmittel entfernt.

Vorzugsweise wird jedes Verlängerungsmittel im Kreis gefahren, d.h. nach dem Beschichten eines Werkstücks/Profils wird es wieder in eine Ausgangsposition gebracht und von dort wiederum in Anlage mit einem neuen Werkstück/Profil gebracht. Während dieses Kreislaufs erfolgt dann vorzugsweise auch die Reinigung des Verlängerungsmittels. Vorzugsweise weist die Beschichtungsvorrichtung mehrere Verlängerungsmittel auf, die im Kreis gefahren werden. Der Antrieb des Verlängerungsmittels kann durch jeden dem Fachmann geläufigen Antrieb erfolgen.

Ein weiterer Gegenstand der vorliegenden Erfindung ist ein Verfahren zur Beschichtung der Kante eines Werkstücks oder eines Profils, das an einem Beschichtungskopf vorbei in einer Transportrichtung transportiert wird und dabei die Kante oder eine Seite des Profils von dem Beschichtungskopf beschichtet wird, bei dem vor dem Beschichten die zu beschichtende Kante oder das Profil in und/oder gegen die Transportrichtung reversibel verlängert wird.

Die zu diesem Gegenstand der vorliegenden Erfindung gemachten Ausführungen gelten für die erfindungsgemäße Vorrichtung gleichermaßen und umgekehrt.

Bei dem erfindungsgemäßen Verfahren wird die zu beschichtende Kante oder die Seite des zu beschichtenden Profils reversibel verlängert. Dadurch ergeben sich insbesondere im Anfangs- und Endbereich bezogen auf die Transportrichtung des Werkstücks/Profils keine Lackanhäufungen bzw. Fehlstellen. Nach dem Beschichten wird die Verlängerung wieder von dem Werkstück oder dem Profil entfernt.

Um mit dem Werkstück oder dem Profil in Kontakt zu kommen, wird das Verlängerungsmittel bewegt. Vorzugsweise wird das Verlängerungsmittel beschleunigt, um mit dem Werkstück in Kontakt zu kommen. Vorzugsweise bewegt sich das Werkstück während der Annäherung des Verlängerungsmittels. Nach dem Kontakt zwischen Verlängerungsmittel und dem Werkstück/Profil, bewegen sich diese mit derselben Geschwindigkeit und in derselben Richtung bis der Kontakt wieder gelöst wird.

Im Folgenden werden die Erfindungen anhand der Figuren 1-3 erläutert. Diese Erläuterungen sind lediglich beispielhaft und schränken den allgemeinen Erfindungsgedanken nicht ein.
- **Figuren 1 und 2**: zeigen zwei Ansichten der erfindungsgemäßen Beschichtungsvorrichtung.
- **Figur 3**: zeigt ein Verlängerungsmittel mit einer Verjüngung.

**Figur 1** zeigt die erfindungsgemäße Beschichtungsvorrichtung 7, die einen Beschichtungskopf 4 aufweist, mit dem ein Beschichtungsmittel beispielsweise ein Lack insbesondere ein Wasserlack auf eine Kante 3 eines Werkstücks 1 aufgetragen wird. Dazu bewegt sich das Werkstück 1 in der durch den Pfeil 5 angezeigten Richtung, hier von links nach rechts. Der Beschichtungskopf weist mindestens eine Düse auf, mit der das Beschichtungsmittel auf die zu beschichtende Kante aufgetragen wird. Vorzugsweise weist der Beschichtungskopf 4 darüber hinaus ein Mittel auf, mit dem ein Luftstrom aus der Umgebung durch einen Spalt zwischen Werkstück und Beschichtungskopf in den Beschichtungskopf hinein erzeugt werden kann. Beispielsweise handelt es sich bei dem Mittel um einen Unterdruck relativ zu dem Umgebungsdruck. Mit dem Luftstrom wird zu viel aufgetragenes Beschichtungsmittel wieder von dem Werkstück abgetragen, bzw. die Beschichtung vergleichmäßigt. Erfindungsgemäß weist die Beschichtungsvorrichtung nun mindestens ein, hier zwei Verlängerungsmittel 2 auf, die sich jeweils unmittelbar an die zu beschichtende Kante anschließen und diese virtuell verlängern und die gemeinsam mit dem Werkstück durch den Beschichtungskopf transportiert werden. Jedes Verlängerungsmittel wird vor dem Beschichten mit dem Werkstück so in Kontakt gebracht, dass vorzugsweise, wenn überhaupt, nur ein sehr geringer Spalt zwischen dem Werkstück und dem Verlängerungsmittel vorhanden ist. Dazu wird jedes Verlängerungsmittel 2 relativ zu dem Werkstück 1 beschleunigt, bzw. abgebremst. Während des Beschichtens insbesondere des Bereichs der Kante, der sich an das Verlängerungsmittel anschließt, weisen das Verlängerungsmittel 2 und das Werkstück 1 dieselbe Geschwindigkeit, bzw. dieselbe Bewegungsrichtung auf. Nachdem die Kante 3 beschichtet worden ist, werden die Verlängerungsmittel 2 wieder von dem Werkstück 1 entfernt und die Beschichtung kann dabei oder danach getrocknet werden.

Wie insbesondere **Figur 2** entnommen werden kann, sind die Verlängerungsmittel 2 vorzugsweise formgleich mit der zu beschichtenden Kante vorgesehen, das heißt sie weisen beispielsweise dieselbe Breite B wie das Werkstück auf. Für den Fall, dass die zu beschichtende Kante eine Krümmung aufweist, hat das Verlängerungsmittel zumindest im unmittelbaren Anschlussbereich zu dem Werkstück vorzugsweise dieselbe Krümmung. Für den Fall, dass die zu beschichtende Kante gerade ist, ist die Anschlusskante des Veriängerungsmittels ebenfalls gerade. In Figur 2 ist wiederum die Bewegungsrichtung 5 des Werkstücks dargestellt, die in dem vorliegenden Fall aus der Papierebene herausgerichtet ist.

**Figur 3** zeigt eine weitere Ausführungsform der erfindungsgemäßen Vorrichtung. Im vorliegenden Fall weisen die Verlängerungsmittel 2 eine Verjüngung 6 auf. Es ist zu erkennen, dass sich die Anschlusskante des Verlängerungsmittels ausgehend von dem Werkstück in und gegen die Transportrichtung zurückzieht. Dadurch wird eine besonders gleichmäßige Lackierung ohne Fehlstellen und Lackanhäufung erzielt.

Der Fachmann versteht, dass die Figurenbeschreibung analog auch für ein Profil gilt, bei dem in der Regel eine Seite des Profils beschichtet wird.

### Bezugszeichenliste:

- 1: Werkstück, Profil
- 2: Verlängerungsmittel
- 3: Zu beschichtende Kante
- 4: Beschichtungskopf, Applikationskammer
- 5: Transportrichtung des Werkstücks
- 6: Verjüngung
- 7: Beschichtungsvorrichtung
- B: Breite des Werkstücks oder des Verlängerungsmittels im Kontaktbereich

## Patentansprüche

1. Beschichtungsvorrichtung (7) mit einer Transportvorrichtung, die ein Werkstück (1) und/oder ein vorzugsweise flächiges Profil entlang eines Beschichtungskopfs (4) in einer Transportrichtung (5) transportiert, der die Kante (3) des Werkstücks (1) und/oder das Profil mit einer Beschichtung versieht, wobei der Beschichtungskopf (4) ein Mittel aufweist, mit dem ein Luftstrom aus der Umgebung durch einen Spalt zwischen dem Werkstück (1) und dem Beschichtungskopf (4) in den Beschichtungskopf (4) hinein erzeugbar ist, wobei das Mittel insbesondere ein Unterdruck ist, wobei die Beschichtungsvorrichtung (7) mindestens ein Verlängerungsmittel (2) aufweist, das die zu beschichtende Kante (3) oder das Profil in und/oder entgegen der Transportrichtung (5) reversibel verlängert, **dadurch gekennzeichnet, dass** das Verlängerungsmittel (2) aus einem Werkstoff besteht und/oder mit einer Beschichtung versehen ist, auf der das Beschichtungsmittel im Vergleich zu dem Werkstück/Profil vermindert haftet, und/oder wobei das Verlängerungsmittel (2) gekühlt ist, vorzugsweise auf oder unter den Taupunkt der Umgebungsluft.

2. Beschichtungsvorrichtung (7) nach Anspruch 1, **dadurch gekennzeichnet, dass** das Verlängerungsmittel (2) die Kante und/oder das Profil formgleich verlängert.

3. Beschichtungsvorrichtung (7) nach einem der voranstehenden Ansprüche, **dadurch gekennzeichnet, dass** das Verlängerungsmittel (2) bündig an der Kante (3) und/oder an dem Profil anliegt.

4. Beschichtungsvorrichtung (7) nach einem der voranstehenden Ansprüche, **dadurch gekennzeichnet, dass** sie eine Reinigung für das Verlängerungsmittel (2) aufweist.

5. Verfahren zur Beschichtung der Kante (3) eines Werkstücks (1) und/oder eines Profils, das jeweils an einem Beschichtungskopf (4) einer Beschichtungsvorrichtung (7) gemäß einem der vorhergehenden Ansprüche vorbei in einer Transportrichtung (5) transportiert wird und dabei die Kante (3) des Werkstücks und/oder eine Seite des flächigen Profils von dem Beschichtungskopf beschichtet wird, **dadurch gekennzeichnet, dass** vor dem Beschichten die zu beschichtende Kante (3) und/oder das Profil in und/oder gegen die Transportrichtung mit dem Verlängerungsmittel (2) reversibel verlängert wird.

6. Verfahren nach Anspruch 5, **dadurch gekennzeichnet, dass** das Verlängerungsmittel (2) beschleunigt wird, um mit dem Werkstück/Profil in Kontakt zu kommen.

7. Verfahren nach einem der Ansprüche 5 oder 6, **dadurch gekennzeichnet, dass** das Verlängerungsmittel (2) zumindest zeitweise, insbesondere während des Beschichtungsvorgangs, mit derselben Geschwindigkeit wie das Werkstück/Profil bewegt wird.

8. Verfahren nach einem der Ansprüche 5 bis 7, **dadurch gekennzeichnet, dass** das Verlängerungsmittel im Kreis gefahren wird.

9. Verfahren nach einem der Ansprüche 5 bis 8, **dadurch gekennzeichnet, dass** die Beschichtungsvorrichtung auf jeder Seite des Werkstücks zwei oder mehrere Verlängerungsmittel aufweist, die abwechselnd eingesetzt werden.

10. Verfahren nach Anspruch 9, **dadurch gekennzeichnet, dass** die Verlängerungsmittel taktweise betrieben und/oder gesteuert werden.

## Claims

1. Coating device (7) with a transport device, which transports a workpiece (1) and/or a preferably flat profile along a coating head (4) in a transport direction (5), which equips the edge (3) of the workpiece (1) and/or the profile with a coating, wherein the coating head (4) has a means with which an air stream can be generated from the surroundings through a gap between the workpiece (1) and the coating head (4) into the coating head (4), wherein the means is in particular underpressure, wherein the coating device (7) has at least one extension means (2), which reversibly extends the edge (3) to be coated or the profile in and/or against the transport direction (5), **characterised in that** the extension means (2) consists of a material and/or is equipped with a coating to which the coating means adheres less compared to the workpiece/profile and/or wherein the extension means (2) is cooled, preferably to or below the dew point of surrounding air.

2. Coating device (7) according to claim 1, **characterised in that** the extension means (2) extends the edge and/or the profile in the same form.

3. Coating device (7) according to one of the preceding claims, **characterised in that** the extension means (2) lies flush against the edge (3) and/or the profile.

4. Coating device (7) according to one of the preceding claims, **characterised in that** it has cleaning for the extension means (2).

5. Method for coating the edge (3) of a workpiece (1) and/or a profile, each being transported past a coating head (4) of a coating device (7) according to one of the preceding claims in a transport direction (5) whilst the edge (3) of the workpiece and/or a side of the flat profile is coated by the coating head, **characterised in that** the edge (3) and/or the profile to be coated is/are reversibly extended in and/or against the transport direction with the extension means (2) prior to coating.

6. Method according to claim 5, **characterised in that** the extension means (2) is accelerated in order to come into contact with the workpiece/profile.

7. Method according to one of the claims 5 or 6, **characterised in that** the extension means (2) is moved at the same speed as the workpiece/profile is moved at least some of the time, in particular during the coating process.

8. Method according to one of the claims 5 to 7, **characterised in that** the extension means is driven in a circle.

9. Method according to one of the claims 5 to 8, **characterised in that** the coating device has one or more extension means on each side of the workpiece, which are used alternately.

10. Method according to claim 9, **characterised in that** the extension means can be operated and/or controlled in cycles.

## Revendications

1. Dispositif de revêtement (7) comprenant un dispositif de transport qui transporte une pièce (1) et/ou un profil de préférence plat dans une direction de transport (5) le long d'une tête de revêtement (4) qui applique un revêtement sur le bord (3) de la pièce (1) et/ou du profil, la tête de revêtement (4) présentant un moyen avec lequel un flux d'air peut être généré provenant de l'environnement dans la tête de revêtement (4) par une fente entre la pièce (1) et la tête de revêtement (4), le moyen étant notamment un vide, le dispositif de revêtement (7) présentant au moins un moyen de prolongement (2) qui se prolonge de manière réversible dans et/ou contre la direction de transport (5) par rapport au bord (3) ou le profil à revêtir, **caractérisé en ce que** le moyen de prolongement (2) est fabriqué dans un matériau et/ou est doté d'un revêtement sur lequel le moyen de revêtement adhère de façon réduite comparé à la pièce/au profil, et/ou le moyen de prolongement (2) étant refroidi, de préférence au ou en dessous du point de rosée de l'air ambiant.

2. Dispositif de revêtement (7) selon la revendication 1, **caractérisé en ce que** le moyen de prolongement (2) prolonge la forme du bord et/ou du profil.

3. Dispositif de revêtement (7) selon l'une des revendications précédentes, **caractérisé en ce que** le moyen de prolongement (2) affleure le bord (3) et/ou le profil.

4. Dispositif de revêtement (7) selon l'une des revendications précédentes, **caractérisé en ce qu'**il présente un nettoyage pour le moyen de prolongement (2).

5. Procédé de revêtement du bord (3) d'une pièce (1) et/ou d'un profil qui sont transportés dans une direction de transport (5) respectivement devant une tête de revêtement (4) d'un dispositif de revêtement (7) selon l'une des revendications précédentes puis le bord (3) de la pièce et/ou un côté du profil plat sont revêtus par la tête de revêtement **caractérisé en ce que** le bord (3) et/ou le profil à revêtir se prolongent de manière réversible dans et/ou contre la direction de transport avec le moyen de prolongement (2) avant le revêtement.

6. Procédé selon la revendication 5, **caractérisé en ce que** le moyen de prolongement (2) est accéléré afin de venir en contact avec la pièce/le profil.

7. Procédé selon l'une des revendications 5 ou 6, **caractérisé en ce que** le moyen de prolongement (2) est déplacé au moins temporairement à la même vitesse que la pièce/le profil, notamment pendant l'opération de revêtement.

8. Procédé selon l'une quelconque des revendications 5 à 7, **caractérisé en ce que** le moyen de prolongement est introduit dans le cercle.

9. Procédé selon l'une quelconque des revendications 5 à 8, **caractérisé en ce que** le dispositif de revêtement présente deux ou plusieurs moyens de prolongement utilisés en alternance sur chaque côté de la pièce.

10. Procédé selon la revendication 9, **caractérisé en ce que** le moyen de prolongement est exploité et/ou commandé par intermittence.
